# DEMANDE DE BREVET EUROPEEN

(11) **EP 1 393 646 A1**
(43) Date de publication de la demande: **03.03.2004**
(21) Numéro de dépôt: 03356128.3
(22) Date de dépôt: 28.08.2003
(51) Int. Cl.: A44C 5/00

(54) **Bracelet de montre ou de bijouterie**

(30) Priorité: 02.09.2002 FR 0210841
(71) Demandeur: Yades, 75008 Paris (FR)
(72) Inventeur: Tolo, Jean-Pierre, 25000 Besancon (FR); Rousseau, Patrick, 25530 Vercel (FR)
(74) Mandataire: Bratel, Gérard

(57) **Abrégé**

Ce bracelet souple comprend une partie intérieure (3) en matière plastique injectée, prise en sandwich entre une couche supérieure (2) et une couche inférieure (4) de matière, telle que cuir ou tissu. La partie intérieure (3) en matière plastique injectée possède une largeur réduite, et elle est entourée, au moins sur ses deux côtés longitudinaux (7), par une partie périphérique (5) en un matériau autre, tel que cuir, qui prend place entre les bords correspondants (6, 10) de la couche supérieure (2) et de la couche inférieure (4). Une liaison par des coutures assemble la partie périphérique (5) aux bords (6, 10) des couches supérieure (2) et inférieure (4). L'invention s'applique aux bracelets de montre et aux bracelets de bijouterie.

## Description

La présente invention concerne, de façon générale, les bracelets de montres ou de bijouterie. Plus particulièrement, cette invention se rapporte à une structure de bracelet de montre souple.

Traditionnellement, les bracelets de montres étaient réalisés entièrement en cuir. Toutefois, depuis déjà assez longtemps, les bracelets de montres ont évolué vers une structure comportant une partie intérieure en matière plastique injectée, seule la partie extérieure restant en cuir. Cette technique de la fabrication possède, comme principaux avantages, la bonne reproductibilité des formes et volumes des bracelets de montres, ainsi que la précision dimensionnelle et la régularité de cette précision, notamment pour ce qui est de "l'attachement", c'est-à-dire les parties terminales qui assurent la liaison entre le bracelet et le boîtier de montre.

La technique actuelle conserve toutefois divers inconvénients :
- Les bracelets de montres étant réalisés avec une partie intérieure en matière plastique injectée, prise en sandwich entre d'autres matériaux souples tels que cuir placés au-dessus et au-dessous, il existe un risque de faire éclater le matériau du dessus en cas de pliage du bracelet, du fait de l'extension du côté extérieur et de la non-compressibilité de la partie intérieure en matière plastique injectée.
- Pour les bracelets de montres de qualité supérieure, cousus à la main, la partie intérieure en matière plastique injectée provoque des dentelures périphériques, avec une allure de "tôle ondulée", qui nuisent à l'aspect du bracelet. Pour éviter ce type de défaut, il faut écréter les bords ondulés, et recharger à cet endroit avec des vernis, ce qui implique des opérations de finition supplémentaires.
- Le fait de réunir des matériaux différents les uns des autres, superposés et assemblés, génère lors des opérations de finition du bracelet, telles que ponçage, teinture et vernissage, des irrégularités supplémentaires, qui sont notamment liées au fait d'avoir une partie en matière plastique prise en sandwich entre des parties en cuir.

La présente invention vise à éviter tous ces inconvénients, en particulier pour des bracelets de montres de haute qualité, et elle a donc pour but d'éviter l'effet de "tôle ondulée", rendant ainsi inutile la rectification des bords, et permettant d'obtenir directement des bords réguliers et nets, tout en conservant les avantages des bracelets de montres avec partie intérieure en matière plastique injectée, à savoir la bonne reproductibilité et la précision, notamment au niveau de l'attachement.

A cet effet, l'invention a pour objet un bracelet de montre souple, ou un bracelet de bijouterie analogue, du type de ceux comprenant une partie intérieure en matière plastique injectée prise en sandwich entre une couche supérieure de matière, telle que cuir ou tissu, et une couche inférieure de matière, telle que cuir ou tissu, ce bracelet de montre ou de bijouterie étant essentiellement caractérisé par le fait que la partie intérieure en matière plastique injectée possède une largeur inférieure à la largeur totale du bracelet, et que cette partie intérieure en matière plastique injectée est entourée, au moins sur ses deux côtés longitudinaux, par une partie périphérique en un matériau autre, tel que cuir, qui prend place entre les bords correspondants de la couche supérieure de matière et de la couche inférieure de matière, et qui est assemblée à ces bords.

La partie périphérique en matériau tel que cuir, entourant la partie intérieure en matière plastique injectée, peut posséder une forme allongée en "U", avec deux branches sensiblement parallèles bordant respectivement les côtés longitudinaux de la partie intérieure, et avec un court tronçon transversal s'étendant contre une extrémité de la partie intérieure, de telle sorte que l'autre extrémité de cette partie intérieure reste découverte et utilisable pour l'attachement, c'est-à-dire pour la liaison entre le bracelet et un boîtier de montre.

Avantageusement, la partie intérieure en matière plastique injectée est pré-assemblée par exemple par collage ou surmoulage à la partie périphérique en matériau tel que cuir, de manière à constituer un élément d'un seul tenant, à insérer entre la couche supérieure de matière telle que cuir ou tissu, et la couche inférieure de matière telle que cuir ou tissu.

Dans un mode de réalisation de l'invention, la liaison entre la partie périphérique en matériau tel que cuir, d'une part, et les bords correspondants de la couche supérieure et de la couche inférieure de matière, telle que cuir ou tissu, d'autre part, est réalisée au moyen de coutures, donnant au bracelet de montre une apparence de bracelet "cousu main" traditionnel.

Ainsi, l'invention a pour principe général d'intégrer en sandwich, entre les parties supérieure et inférieure en matière telle que cuir ou tissu du bracelet de montre ou de bijouterie, une pièce en matière plastique injectée de la forme souhaitée, mais qui ne s'étend pas jusqu'aux bords du bracelet, la bordure étant réalisée par une partie additionnelle en matériau tel que cuir, qui occupe la largeur restante du bracelet. C'est donc cette partie périphérique qui est visible sur les tranches du bracelet, ainsi rendues directement régulières et nettes, et qui est assemblée aux couches supérieure et inférieure, notamment au moyen de coutures qui traversent ladite partie périphérique dans toute son épaisseur.

Dans la mesure où la partie périphérique en matériau tel que cuir laisse dégagée une extrémité de la partie intérieure en matière plastique injectée, cette extrémité peut toujours participer au système d'attachement. Dans ce cas, avantageusement, la partie intérieure en matière plastique injectée est élargie, jusqu'à la largeur totale du bracelet, à son extrémité non entourée par la partie périphérique en matériau tel que cuir.

L'invention sera mieux comprise à l'aide de la description qui suit, en référence au dessin schématique annexé représentant, à titre d'exemple, une forme d'exécution de ce bracelet de montre ou de bijouterie :
Figure 1 est une vue en perspective éclatée d'un bracelet conforme à la présente invention, montrant ses différents composants ;
Figure 2 représente, en perspective, le sous-ensemble de ce bracelet constitué pour la partie intérieure en matière plastique injectée, et par la partie périphérique entourant ladite partie intérieure ;
Figure 3 est une vue en perspective du même bracelet de montre, à l'état entièrement assemblé.

Comme le montre la figure 1, le bracelet comprend, dans son principe, quatre éléments qui sont une couche supérieure 2, une partie intérieure 3, une couche inférieure 4 et une partie périphérique 5.

La couche supérieure 2, qui forme la partie visible du bracelet lorsque celui-ci est porté, est réalisée en cuir, tissu ou autre matière souple similaire, sa largeur mesurée entre ses deux bords longitudinaux 6 étant égale à la largeur totale L du bracelet.

La partie intérieure 3 est réalisée en matière plastique injectée souple. Sa largeur l, mesurée entre ses deux bords longitudinaux 7, est plus petite que la largeur totale L du bracelet. Toutefois, à l'une de ses extrémités indiquée en 8, la partie intérieure 3 est élargie jusqu'à la largeur totale L du bracelet. Cette extrémité élargie 8 est utilisée pour l'attachement, c'est-à-dire pour la liaison entre le bracelet et le boîtier de montre ; à cet effet, elle est par exemple percée d'un passage 9.

La couche inférieure 4, aussi désignée comme doublure, possède la même forme, et en particulier la même largeur L, mesurée entre ses deux bords longitudinaux 10, que la couche supérieure 2. Cette couche inférieure ou doublure 4 est, elle aussi, réalisable en cuir, tissu ou autre matière souple similaire.

La partie périphérique 5, réalisée notamment en cuir, possède une forme particulière en "U", très allongée, avec deux branches 11 sensiblement parallèles, réunies à une extrémité par un court tronçon transversal 12. Ce tronçon 12, représenté droit dans les vues schématiques du dessin, peut naturellement posséder aussi une allure arrondie ou en pointe, selon les formes habituelles des bracelets de montres.

La partie périphérique 5 est prévue pour entourer, sur trois côtés (dans l'exemple illustré), la partie intérieure 3 en matière plastique injectée. En particulier, les deux branches 11 de la partie périphérique 5 bordent respectivement les deux côtés longitudinaux 7 de la partie intérieure 3, tandis que son tronçon transversal 12 s'étend contre l'extrémité de la partie intérieure 3 opposée à l'extrémité 8 précédemment considérée.

Comme l'illustre la figure 2, la partie périphérique 5 est pré-assemblée autour de la partie intérieure 3, par exemple par collage, de manière à constituer un élément intermédiaire d'un seul tenant. L'extrémité 8 de la partie intérieure 3, n'étant pas entourée par la partie périphérique 2, est ainsi rendue utilisable pour l'attachement.

Cet élément intermédiaire est inséré entre la couche supérieure 2 et la couche inférieure 4, comme montré sur la figure 3, pour constituer le bracelet. L'assemblage final de celui-ci est réalisé notamment par des coutures 13, qui traversent les régions des bords 6 de la couche supérieure 2, puis toute l'épaisseur de la partie périphérique 5, et enfin les régions des bords 10 de la couche inférieure 4. Une extrémité de la couche supérieure 2 est aussi (dans l'exemple illustré) enroulée autour de l'extrémité 8 de la partie intérieure 3, et fixée finalement par collage.

L'objet illustré au dessin, et désigné ci-dessus comme "bracelet" peut, bien entendu, ne constituer que l'une des deux moitiés complémentaires d'un bracelet de montre, à réunir par une boucle de fermeture classique (non représentée). Cette boucle est naturellement fixée à l'une des moitiés de bracelet.

L'on ne s'éloignerait pas du cadre de l'invention, telle que définie dans les revendications annexées :
- par des modifications des formes et/ou dimensions du bracelet, celui-ci pouvant en particulier être plus ou moins épais, et à bords longitudinaux parallèles ou non ;
- par des changements de matières concernant les parties supérieure et inférieure de ce bracelet, ainsi que sa partie périphérique (entourant la partie intérieure en matière plastique injectée) ;
- par une réalisation sans attachement au boîtier de montre par la partie intérieure en matière plastique injectée, auquel cas cette partie intérieure en matière plastique injectée peut être entourée de tous côtés, notamment à ses deux extrémités, par la partie périphérique en matériau tel que cuir ;
- par une utilisation non pas en tant que bracelet de montre, mais en tant que bracelet de bijouterie.

## Revendications

1. Bracelet de montre souple, ou bracelet de bijouterie analogue, du type de ceux comprenant une partie intérieure (3) en matière plastique injectée prise en sandwich entre une couche supérieure (2) de matière, telle que cuir ou tissu, et une couche inférieure (4) de matière, telle que cuir ou tissu, **caractérisé en ce que** la partie intérieure (3) en matière plastique injectée possède une largeur (I) inférieure à la largeur totale (L) du bracelet, et **en ce que** cette partie intérieure (3) en matière plastique injectée est entourée, au moins sur ses deux côtés longitudinaux (7), par une partie périphérique (5) en un matériau autre, tel que cuir, qui prend place entre les bords correspondants (6, 10) de la couche supérieure (2) de matière et de la couche inférieure (4) de matière, et qui est assemblée à ces bords (6, 10).

2. Bracelet selon la revendication 1, **caractérisé en ce que** la partie périphérique (5) en matériau tel que cuir, entourant la partie intérieure (3) en matière plastique injectée, possède une forme allongée en "U", avec deux branches (11) sensiblement parallèles bordant respectivement les côtés longitudinaux (7) de la partie intérieure (3), et avec un court tronçon transversal (12) s'étendant contre une extrémité de la partie intérieure (3), de telle sorte que l'autre extrémité (8) de cette partie intérieure (3) reste découverte et utilisable pour l'attachement, c'est-à-dire pour la liaison entre le bracelet et un boîtier de montre.

3. Bracelet selon la revendication 2, **caractérisé en ce que** la partie intérieure (3) en matière plastique est élargie, jusqu'à la largeur totale (L) du bracelet, à son extrémité (8) non entourée par la partie périphérique (5) en matériau tel que cuir.

4. Bracelet selon la revendication 1, **caractérisé en ce que** la partie intérieure (3) en matière plastique injectée est entourée de tous côtés, notamment à ses deux extrémités, par la partie périphérique (5) en matériau tel que cuir.

5. Bracelet selon l'une quelconque des revendications 1 à 4, **caractérisé en ce que** la partie intérieure (3) en matière plastique injectée est préassemblée par exemple par collage ou surmoulage à la partie périphérique (5) en matériau tel que cuir, de manière à constituer un élément intermédiaire d'un seul tenant, à insérer entre la couche supérieure (2) de matière telle que cuir ou tissu, et la couche inférieure (4) de matière telle que cuir ou tissu.

6. Bracelet selon l'une quelconque des revendications 1 à 5, **caractérisé en ce que** la liaison entre la partie périphérique (5) en matériau tel que cuir, d'une part, et les bords correspondants (6, 10) de la couche supérieure (2) et de la couche inférieure (4) de matière, telle que cuir ou tissu, d'autre part, est réalisée au moyen de coutures (13).
